# EUROPÄISCHE PATENTSCHRIFT

(11) **EP 1 539 470 B1**
(45) Veröffentlichungstag und Bekanntmachung des Hinweises auf die Patenterteilung: **18.04.2007**
(21) Anmeldenummer: 03720159.7
(22) Anmeldetag: 07.03.2003
(51) Int. Cl.: B30B 5/06

(54) **ANPRESSVORRICHTUNG F R EINE DOPPELBANDPRESSE**
PRESSING DEVICE FOR A DOUBLE-BAND PRESS
DISPOSITIF DE COMPRESSION POUR PRESSE BANDE DOUBLE

(30) Priorität: 07.03.2002 DE 10209930
(43) Veröffentlichungstag der Anmeldung: 15.06.2005
(73) Patentinhaber: Haupt, Ulrich, 30974 Wennigsen (DE)
(72) Erfinder: Haupt, Ulrich, 30974 Wennigsen (DE)
(74) Vertreter: Bremer, Ulrich
(86) Internationale Anmeldenummer: PCT/DE2003/000804
(87) Internationale Veröffentlichungsnummer: WO 2003/074262

(56) Entgegenhaltungen:
- EP-A- 0 491 972
- DE-A- 3 709 958
- DE-A- 4 414 957
- DE-A- 19 730 152
- FR-A- 2 269 383
- GB-A- 2 091 165
- US-A- 2 909 804

## Beschreibung

Die Erfindung betrifft eine Anpressvorrichtung für eine Doppelbandpresse gemäß dem Oberbegriff von Anspruch 1.

Derartige Anpressvorrichtungen werden für Doppelbandpressen insbesondere bei der Herstellung und/oder Beschichtung von ein- oder mehrlagigen Bahnen aus verschiedenen Materialien verwendet.

Die Doppelbandpressen weisen ein umlaufendes oberes Pressband und ein umlaufendes unteres Pressband auf, zwischen denen das zu verpressende Material aufgenommen, in Förderrichtung gefördert und hierbei verpresst und anschließend ausgegeben wird. Die Verpressung erfolgt zwischen dem Untertrum des oberen und dem Obertrum des unteren Pressbandes durch eine Anpressvorrichtung, die gleitend an den Stahlbändern anliegt und diese mit vorgegebenem Druck zusammenpresst. Die Anpressvorrichtung weist hierbei mit Druck beaufschlagbare, temperierbare Heizplatten auf, auf denen mehrere in Transportrichtung aneinanderliegende Belageinsätze aufgenommen sind, wobei jeder Belageinsatz eine Trägerplatte und einen aus zum Beispiel Kunststoff hergestellten Gleitbelag aufweist. Einer Gleitfläche des Gleitbelags wird ein Gleitmittel bzw. Gleitmedium über Zuführbohrungen, die sich durch die Heizplatte, Trägerplatte und Gleitbelag bis zur Gleitfläche erstrecken, zugeführt und entsprechend über Abführbohrungen wieder abgeführt. Zur Verbesserung des Gleitverhaltens erfolgt die Zuführung des Gleitmittels im allgemeinen unter Druck, wobei das Gleitmittel sich über die Zuführbohrungen und auf den Gleitflächen ausgebildeten Nuten in Querrichtung über die gesamte Pressfläche bzw. Gleitfläche verteilen kann und das Material hierdurch relativ gleichmäßige Pressbedingungen erfährt. Die Abführung des Gleitmittels erfolgt zum einen über die Abführbohrungen, die sich entsprechend den Zuführbohrungen erstrecken, und zum anderen über seitliche Kanten der Gleitflächen bzw. Pressflächen. Das abgeführte Gleitmittel wird wieder dem Gleitmittel-Kreislauf zugeführt.

Durch die gleichmäßige Verteilung des Gleitmittels - im allgemeinen Öl - zwischen die Gleitfläche und das Stahlband, kann ein direkter Kontakt dieser Bauteile weitgehend vermieden werden, so dass ein geringer Reibwert und geringer Verschleiß erreicht wird. Eine gleichmäßige Verteilung ist hierbei wichtig, um einen gleichmäßigen Druck und eine gleichmäßige Temperatur während des Transports des Materials zwischen den Pressflächen und somit ein homogenes Ausgangsmaterial zu erhalten. In den seitlichen Randbereichen der Presse liegt der Pressdruck des Gleitmittels in unmittelbarer Nachbarschaft zu dem Atmosphärendruck der umgebenden Atmosphäre sowie des seitlich austretenden Gleitmittels. Dementsprechend ist es schwierig, auch in den seitlichen Randbereichen den gleichmäßigen Druck in dem Gleitmittel aufrechtzuerhalten.

Die EP 0 491 972 A1 zeigt eine Anpressvorrichtung für eine Doppelbandpresse, bei der sich in Querrichtung erstreckende Nuten in der Gleitfläche des Gleitbelages ausgebildet sind, um das Gleitmedium insbesondere in den äußeren Bereichen zu verwirbeln. Die hierdurch erreichbare Gleichmäßigung ist jedoch bei der Bearbeitung bestimmter Materialien nicht ausreichend, so dass die Einsatzmöglichkeit derartiger Pressen begrenzt und ihre Wirtschaftlichkeit erheblich beeinträchtigt ist, und insbesondere müssen Materialien, die eine gleichmäßige Verpressung über ihre Quererstreckung erfordern, daher im allgemeinen in anderen Pressvorrichtungen bearbeitet werden, die keine kontinuierliche Zuführung und Verpressung ermöglichen.

Die DE 197 30 152 A1 zeigt eine Doppelbandpresse der eingangs genannten Art. Hierbei sind in den Gleitflächen verschiedene Nuten und Blindnuten ausgebildet, wobei in Hauptbereichen ausgebildete Nuten in Zuführ- und Abführöffnungen für das Gleitmittel übergehen, in Außenbereichen ausgebildete Nuten zur Verwirbelung, zum Druckabbau und zum Auffangen seitlich aus einem Pressbereich austretenden Gleitmittels dient, und in zwischen den Hauptbereichen und Außenbereichen angeordneten Übergangsbereichen Blindnuten ausgebildet sind.

Die DE 44 14 957 C2 zeigt eine Doppelbandpresse mit einer Anpressvorrichtung, in deren Gleitbelag Nuten ausgebilet sind, wobei einigen der Nuten Gleitmittel zugeführt wird, das einen Gleitfilm auf dem Gleitbelag bildet, und über andere Nuten dieses Gleitmittel wieder abgeführt wird.

Die US 2 909 804 offenbart eine Anpressvorrichtung für eine Doppelbandpresse, bei der ein oberes und ein unteres Stahlband zunächst zum Verpressen einer Pressmasse zwischen Rollen geführt werden und nachfolgend zwischen eine Reihe oberer Platten und unterer Platten geführt werden. Die unteren Platten weisen Hohlräume und nach oben führende Öffnungen auf, wobei in die Hohlräume Dampf und Pressluft eingegeben werden, welche durch die Öffnungen nach oben gegen das untere Metallband strömen. Die oberen Platten weisen obere Bereiche und an diesen abgedichtet befestigte untere Bereiche auf, wobei Pressluft und Dampf zwischen die Bereiche gegeben werden und durch Öffnungen in den unteren Bereichen gegen das obere Stahlband drücken.

Die GB 2 091 165 A zeigt eine Pressvorrichtung zum Herstellen oder Beschichten von Brettern aus Holzfasern, Holzschnitzeln oder dergleichen, bei denen das zu verpressende Material zwischen einem oberen, endlos umlaufenden Stahlband und einem unteren, endlos umlaufenden Stahlband verpresst wird. Hierbei ist eine geeignete Abdichtung der Stahlbänder vorgesehen.

Der Erfindung liegt die Aufgabe zugrunde, gegenüber herkömmlichen Anpressvorrichtungen für Doppelbandpressen Verbesserungen zu schaffen und insbesondere eine Anpressvorrichtung für eine Doppelbandpresse und eine Doppelbandpresse mit einer derartigen Anpressvorrichtung zu schaffen, die bei kontinuierlicher Materialzufuhr gleichmäßige Anpressbedingungen, insbesondere über ihre Quererstreckung, ermöglichen. Dies soll vorteilhafterweise mit relativ geringem Aufwand, insbesondere geringem zusätzlichen apparativen Aufwand, möglich sein.

Diese Aufgabe wird durch eine Anpressvorrichtung nach Anspruch 1 gelöst. Die Unteransprüche beschreiben bevorzugte Weiterbildungen.

Der Erfindung liegt die Erkenntnis zugrunde, dass Ungleichmäßigkeiten in der Gleitmittelströmung auf den Gleitflächen wesentlich durch Gleitmittel-Leckströme zwischen den druckübertragenden Elementen verursacht werden. Versuche haben hierbei ergeben, dass ein nicht zu vernachlässigender Anteil des Gleitmittels zwischen Heizplatte und Trägerplatte sowie Trägerplatte und Gleitbelägen und zwischen den Gleitbelägen fließt, was zu Ungleichmäßigkeiten der Druckverteilung und Druckmittelzuführung und - abführung auf den Gleitflächen führt. Derartige Leckagen erfolgen insbesondere aufgrund der unterschiedlichen Wärmeausdehnungskoeffizienten des Kunststoffmaterials der Gleitbeläge und der Metallteile sowie der hohen Temperaturunterschiede zwischen Ruhezustand und verschiedenen Betriebszuständen. Durch geeignete Maßnahmen zur Erhöhung des Strömungswiderstandes zwischen den druckübertragenden Elementen kann eine deutliche Verbesserung der Anpressbedingungen zwischen Gleitflächen und Metallbänder erreicht werden.

Als Strömungswiderstand erhöhende Mittel können sowohl zusätzliche Dichtungen als auch Nuten in den Oberflächen der Bauelemente in den betreffenden Zwischenräumen vorgesehen sein. Zusätzliche Dichtungselemente blockieren bzw. behindern hierbei direkt eine Leckage des Gleitmittels durch den betreffenden Zwischenraum. Die Nuten bzw. Oberflächen-Profilierungen erhöhen den Strömungswiderstand insbesondere durch örtliche Verwirbelungen; weiterhin kann eine seitliche Abführung des Gleitmittels an den betreffenden Stellen erreicht werden.

Leckagen des Gleitmittels können bereits bei der Zuführung des Gleitmittels durch die Heizplatte, Trägerplatte und den Gleitbelag auf die Gleitfläche auftreten. Weiterhin kann Gleitmittel zwischen den einzelnen Gleitbelägen abfließen und zum Beispiel eine Strömung zwischen Gleitbelägen und Trägerplatte oder zwischen Trägerplatte und Heizplatte bilden.

Örtliche Verwirbelungen, die zu einer deutlichen Erhöhung des Strömungswiderstandes führen, können insbesondere durch eine Vielzahl auf einer zweidimensionalen Oberfläche angeordneter Nuten bzw. Verwirbelungsnuten erreicht werden, deren Nutanfang und Nutende auf der betreffenden Oberfläche liegen. Weiterhin können sich in Querrichtung, insbesondere über die ganze Breite der betreffenden Oberfläche erstreckende Nuten sowie Ringnuten vorgesehen sein, wobei in die Quernuten und Ringnuten eine entsprechende Dichtung eingesetzt werden kann. Auch in den O-Ring-Dichtungen um die Gleitmittel-Zuführbohrungen und Gleitmittel-Abführbohrungen herum können ergänzend Oberflächen-Profilierungen bzw. Nuten zur Verminderung der Leckage durch diese Dichtungen vorgesehen sein.

Eine Leckage von Gleitmitteln zwischen die Gleitbeläge kann durch einen geeigneten Feder-Nut-Eingriff zwischen zwei aneinandergrenzenden Gleitbelägen zumindest beeinträchtigt werden. Auf der Vorderseite bzw. Oberseite der Heizplatte vorgesehene Leisten zur Aufnahme der aus Trägerplatte und Gleitbelag bestehenden Belageinsätze kann zumindest stellenweise - zum Beispiel in seitlichen Leistenbereichen - durch Dichtelemente aus zum Beispiel Kunststoff oder einem anderen elastischen Material gebildet werden.

Erfindungsgemäß kann weiterhin vorteilhafterweise Atmosphärendruck zwischen die Trägerplatte und den Gleitbelag geleitet werden, indem z. B. bei einer, mehreren oder allen Trägerplatten als Strömungswiederstand erhöhende Mittel von der Seite her Quernuten an der Unterseite der Trägerplatten verlaufen und in Vertikalbohrungen durch die Trägerplatten übergehen. Durch den Atmosphärendruck wird die Gleitmittelströmung in diesem Bereich effektiv beeinträchtigt; vorteilhafterweise erfolgt eine Dimensionierung der Verbindung derartig, dass ein Öldurchtritt hierdurch gering ist. Gegebenenfalls kann austretendes Öl aufgefangen werden.

Erfindungsgemäß kann somit auf überraschend einfache Weise durch Verhinderung oder Beeinträchtigung bzw. Behinderung von Gleitmittel-Leckagen und einer Gleitmittelströmung unterhalb der Gleitfläche die Strömung des Gleitmittels und die Gleitmittelbedingungen auf der Gleitfläche vergleichmäßigt werden, wodurch gleichmäßige Umgebungsbedingungen beim Pressvorgang erreicht werden.

Indem erfindungsgemäß eine hohe Gleichmäßigkeit der Pressbedingungen insbesondere auch in seitlichen Randbereichen erreicht wird, kann eine gleichmäßige Bearbeitung der eingegebenen Materialien erreicht werden und die Einsatzmöglichkeit der kostengünstig arbeitenden Doppelbandpressen mit kontinuierlicher Zuführung auf zusätzliche Materialien erweitert werden.

Durch die Vergleichmäßigung der Zuführung des Gleitmittels kann insbesondere ein örtlicher Verschleiß der Gleitbeläge in Bereichen schlechter Schmierung verhindert werden, der zu der Verungleichmäßigung des bearbeiteten Materials führt.

Ein Auswechseln der einem Verschleiß unterliegenden Gleitbeläge kann auf einfache Weise durch eine formschlüssige Aufnahme, insbesondere eine Schwalbenschwanzführung der Gleitbeläge auf den Trägerplatten, erreicht werden. Die Schwalbenschwanzführung wird hierbei an einem Ende durch eine entsprechende Hintergreifung der Trägerplatte und einem anderen, zum Beispiel hinteren oder vorderen Ende, durch eine Abschlussleiste mit einer entsprechenden Hintergreifung gebildet, wobei die Abschlussleiste auf der Trägerleiste zum Beispiel durch eine Schraubverbindung befestigt ist.

Vorteilhafterweise kann durch eine Vielzahl erfindungsgemäßer Dichtmaßnahmen eine weitgehende Abdichtung und Unterbindung der Leckagen erreicht werden.

Durch die Verringerung der Leckagen des Gleitmittelstroms kann auch eine effizientere Temperaturankopplung der Anpressvorrichtung an die Stahlbänder - sowohl zur Heizung als auch zur Kühlung - erreicht werden.

Die Erfindung wird im Folgenden anhand der beiliegenden Zeichnungen an einigen Ausführungsformen erläutert. Es zeigen:
- Fig. 1: eine Seitenansicht einer Doppelbandpresse mit einer Anpressvorrichtung;
- Fig. 2a: eine Draufsicht auf die Gleitflächen mehrerer aneinanderliegender Gleitbeläge der erfindungsgemäßen Anpressvorrichtung;
- Fig. 2b: einen Schnitt A-A aus Fig. 2a;
- Fig. 3a: eine teilweise gebrochene Darstellung eines Eckbereiches eines Belageinsatzes und eines entsprechenden Oberseitenbereiches der Heizplatte zur Aufnahme des Belageinsatzes;
- Fig. 3b: eine Draufsicht auf die Oberseite einer Heizplatte;
- Fig. 4: eine perspektivische Ansicht einer zu Fig. 3a alternativen Ausführungsform;
- Fig. 5: eine perspektivische, teilweise gebrochene Ansicht zweier aneinander angrenzender Belageinsätze gemäß einer weiteren Ausführungsform der Erfindung;
- Fig. 6a: eine Druntersicht auf eine Trägerplatte;
- Fig. 6b: einen Schnitt B-B aus Fig. 6a
- Fig. 7a: eine Druntersicht auf eine Trägerplatte gemäß einer weiteren Ausführungsform der Erfindung;
- Fig. 7b: einen Schnitt C-C aus Fig. 7a;
- Fig. 7c: einen Schnitt D-D aus Fig. 7a;
- Fig. 8a: eine Druntersicht auf eine Trägerplatte gemäß einer weiteren Ausführungsform der Erfindung;
- Fig. 8b: einen Schnitt E-E aus Fig. 8a;
- Fig. 8c: einen Schnitt F-F aus Fig. 8a;
- Fig. 9: eine perspektivische Ansicht einer Trägerplatte gemäß einer weiteren Ausführungsform der Erfindung;
- Fig. 10: eine Draufsicht auf Gleitbeläge gemäß einer weiteren Ausführungsform.

Eine Doppelbandpresse 33 weist eine obere Einlauftrommel 1a und eine obere Auslauftrommel 2a auf, zwischen denen ein umlaufendes oberes Stahlband 3a gespannt ist. Zwischen einer gegensinnig zur oberen Einlauftrommel 1a drehenden unteren Einlauftrommel 1b und einer unteren Auslauftrommel 2b ist ein unteres Stahlband 3b gespannt. In Förderrichtung F wird eingegebenes Material zwischen die Einlauftrommeln 1a, 1b zugeführt und zwischen einem unteren Trum des oberen Stahlbandes 3a und einem oberen Trum des unteren Stahlbandes 3b aufgenommen, befördert und hierbei verpresst, woraufhin es zwischen den Auslauftrommeln 2a, 2b in Förderrichtung F ausgegeben wird. Hierbei kann ein Material hergestellt und/oder beschichtet werden, wobei ein- oder mehrlagige Bahnen aus teilchenförmigem Ausgangsmaterial, aus abzuwickelndem Folienmaterial, aus einer ein- oder mehrlagigen harzgetränkten Papierbahn, Glasgewebebahn, Glasfasermatte, Metallfolie oder Metallband, oder einem anderen geeigneten Material verwendet werden. Die Verpressung zwischen den Stahlbändern 3a, 3b erfolgt mittels einer Anpressvorrichtung 6, die aus einer oberen und einer unteren Hälfte besteht, die jeweils aus druckübertragenden Elementen zusammengesetzt sind. Diese druckübertragenden Elemente sind jeweils eine obere und eine untere Heizplatte 4a, 4b und auf den Heizplatten 4a, 4b aufgenommene Belageinsätze 5a, 5b, die jeweils gemäß Fig. 2b als Elemente eine Metallträgerplatte 7, einen Gleitbelag 8 und eine Abschlussleiste 10 aufweisen. Zur Vereinfachung wird im Folgenden lediglich die Ausbildung der unteren Hälfte der Anpressvorrichtung 6 gezeigt.

Auf der Heizplatte 4 sind mehrere Belageinsätze 5 in Förderrichtung F aneinandergrenzend angeordnet. Sie können einzeln herausgenommen, ausgewechselt und wieder eingesetzt werden.

Als Gleitmittel wird Öl durch nicht gezeigte Zuführbohrungen in der Heizplatte 4 und Zuführbohrungen 17 in der Trägerplatte 7 und dem Gleitbelag 8 den Gleitflächen 34 zugeführt, um einen dünnen Gleitmittelfilm zwischen den Gleitflächen 34 und den umlaufenden Stahlbändern 3 zu bilden. Die Gleitmittelabführung erfolgt unter anderem über in Fig. 2a gezeigte Abführbohrungen 18, die entsprechend den Zuführbohrungen 17 ausgebildet sind.

Die Metallträgerplatten 7 liegen mit ihrer Unterseite 23 auf einer z.B. in Fig. 3 gezeigten Oberseite 28 der Heizplatte 4 auf. Die Begrenzung und Aufnahme der Trägerplatten 7 erfolgt über sich in Querrichtung erstreckende Leisten 24 und Leistenbereiche 26, 27.

Zwischen einer Oberseite 14 der Metallträgerplatte 7 und einer Unterseite 38 des Gleitbelages 8 ist ein Zwischenraum 19 ausgebildet. Da die Metallträgerplatte 7 aus Metall und der Gleitbelag aus einem Kunststoff ausgebildet ist, die unterschiedliches Wärmeausdehnungsverhalten zeigen, ist die Größe des Spaltes von den jeweiligen Betriebszuständen, insbesondere Temperatur und Temperaturgradient, abhängig. Eine formschlüssige Aufnahme der Gleitbeläge 8 erfolgt durch eine Schwalbenschwanzführung 11, die durch in Fig. 3a gezeigte Vorsprünge 44 des Gleitbelages 8 und diese aufnehmende Hintergreifungen 42 der Trägerplatte 7 an einem Ende des Gleitbelages 8 sowie eine Abschlussleiste 10 mit einem oberen Vorsprung auf dem anderen Ende, vorzugsweise dem in Förderrichtung F hinteren Ende des Gleitbelages 8, gebildet wird. Die Abschlussleiste 10 liegt hierbei mit ihrem unteren Ende in einer entsprechenden Abstufung der Trägerplatte 7. Die Befestigung der Abschlussleisten 10 an der Metallträgerplatte 7 erfolgt über z.B. Schrauben 9 von der Unterseite der Metallträgerplatte 7 her. Die Metallträgerplatte 7 weist um die Gleitmittel-Zuführbohrung 17 - entsprechend auch um die Gleitmittel-Abführbohrung 18 - O-Ring-Nuten mit O-Ringen 20 zur Abdichtung auf der Oberseite 28 der Heizplatte 4 auf.

Die Gleitfläche 34 weist sich diagonal zur Förderrichtung F erstreckende Zuführ- und Abführnuten 13 auf, wobei die Zuführbohrungen 17 und Abführbohrungen 18 in alternierend aufeinanderfolgenden Nuten 13 und mit seitlichem Versatz zueinander vorgesehen sind. Hierdurch wird eine Vergleichmäßigung des Gleitmittelfilms zwischen den Nuten 13 erreicht. Zwischen den Gleitbelägen 8 aus Kunststoff sind Spalte 19 ausgebildet, die Toleranzen aufgrund des Wärmeverhaltens des Kunststoffs der Gleitbeläge 18 auffangen.

Die Trägerplatten 7 weisen Aussparungen 22 auf, die entsprechend Fig. 3a an die sich in Querrichtung erstreckenden Leisten 24 bzw. Leistenbereiche 27, 26 angelegt werden, wodurch ein Verrutschen der Belageinsätze 5 in Förderrichtung F vermieden wird. Die Leisten 24 und Leistenbereiche 26, 27 weisen zu drei Seiten hin Oberflächen 39 auf. Fig. 4 zeigt den entsprechenden Einsatz der Belageinsätze 5 in Leistenbereiche 26, 27. In Fig. 4 sind Nuten 35 in der Oberfläche 39 der Leistenbereiche 26 ausgebildet, wobei die äußeren Leistenbereiche 27 bei dieser Ausführungsform als Dichtelemente aus z.B. Kunststoff zur Abdichtung des Gleitmittelfilms zwischen der Heizplatte 4 und der Trägerplatte 7 dienen. Die in Fig. 4 in dem Leistenbereich 26 gezeigten Nuten 35 können entsprechend auch in der Leiste 24 der Fig. 3 ausgebildet sein. Die Nuten 35 erstrecken sich hierbei vorteilhafterweise in Förderrichtung F. Eine entsprechende Beschreibung der Nuten 35 erfolgt weiter unten bei weiteren Ausführungsformen.

Gemäß Fig. 5 sind in Stirnseiten 12, 21 aneinandergrenzender Gleitbeläge 8 jeweils eine sich in Querrichtung erstreckende Feder 48 und eine Nut 50 zum gegenseitigen Eingriff vorgesehen, wodurch ein Dichtlabyrinth gebildet wird.

Gemäß der Ausführungsform der Fig. 6 sind auf der Unterseite 23 der Metallträgerplatte 7 Nuten 35 ausgebildet. Die Nuten können sich vorteilhafterweise über die ganze zweidimensionale Fläche der Unterseite 23 erstrecken, wobei Dichtbereiche um die Bohrungen 17, 18 ausgenommen sind, indem zumindest die Fläche innerhalb der O-Ringe 20 frei von derartigen Nuten 35 ist. Die Nuten 35 können gerade - vorzugsweise in Förderrichtung F gerichtet - gekrümmt, sich schneidend oder nicht schneidend sein, wobei die maximale Erstreckung der nutenfreien Zonen zwischen einzelnen Nuten 35 maximal 5 mm und zum Beispiel 3 mm beträgt. Die Nutentiefe ist vorteilhafterweise mindestens 0,5 mm, die Länge ist 10 mm; Nutanfang und Nutende liegen hierbei innerhalb der betreffenden Oberfläche.

Gemäß der Ausführungsform der Fig. 7 sind in den Unterseiten 23 der Metallträgerplatten 7 sich in Querrichtung erstreckende Nuten 37 mit Dichtungen 139 eingesetzt, wie in der Schnittansicht der Fig. 7c ersichtlich.

Gemäß der Ausführungsform der Fig. 8 ist in der Unterseite 23 der Metallträgerplatte 7 eine umlaufende O-Ring-Nut 52 mit eingesetztem O-Ring 54 vorgesehen, wobei der Flächenbereich innerhalb der O-Ring-Nut 52 frei von Verwirbelungsnuten 35 ist. Die O-Ring-Nut 52 schließt hierbei die O-Ringe 20 um die Zuführbohrungen 17 und Abführbohrungen 18 ein, so dass durch die Bohrungen ein- bzw. austretendes Öl am Austreten aus dem Zwischenraum unterhalb der Unterseite 23 der Metallträgerplatte 7 und der Oberseite 28 der Heizplatte 4 gehindert wird.

Gemäß der Ausführungsform der Fig. 9 sind in der Metallträgerplatte 7 sich in Querrichtung erstreckende Öl-Abführnuten 56 vorgesehen, in die Öl von der Oberseite 14 über z.B. diagonal verlaufende Zuführnuten 58 seitlich austreten kann, wo es wieder aufgefangen und dem Ölmittel-Kreislauf zugeführt wird.

Bei den Ausführungsformen der Fig. 2, 6, 7, 8 und 9 ist als weitere vorteilhafte Maßnahme eine Verbindung des Zwischenraums 19 zwischen der Oberseite 14 der Trägerplatte 7 und der Unterseite 38 des aufgenommenen Gleitbelages 8 mit einem Außenraum 64 vorgesehen. Diese Ausbildung kann grundsätzlich bei allen Ausführungsformen wahlweise vorgesehen werden, wobei die Vertikalbohrungen gemäß Fig. 9 in die Öl-Abführnuten 56 auf der Oberseite 14 übergehen können oder auch auf der Oberseite 14 außerhalb der ÖI-Abführnuten 56 enden können. Hierdurch wird Atmosphärendruck in den Zwischenraum 19 eingegeben, der den Ölstrom wirkungsvoll verringert.

Bei der Ausführungsform der Fig. 10 weisen die Gleitbeläge 8 größere mittlere Belagelemente 70 und seitlich zu diesen angeordnete kleinere Seitenelemente 72 auf, wobei die Seitenelemente 72 in Förderrichtung F zu den Belagelementen 70 versetzt sind. Gegenüber den vorherigen Ausführungsformen, bei denen die Gleitbeläge 8 jeweils einteilig waren, sind somit die Gleitbeläge jeweils dreiteilig aus den Elementen 72, 70, 72. Dementsprechend sind Querspalte 74 zwischen den mittleren Belagelementen 70 zu Querspalten 76 zwischen den Seitenelementen 72 versetzt, d.h. lediglich über Längsspalte 77 zwischen den Belagelementen 70 und den Seitenelementen 72 verbunden. Bei dieser Ausführungsform wird somit der Strömungswiderstand des in den Querspalten zwischen den Gleitbelägen 8 fließenden Öls durch durch den verwinkelten Verlauf der Spalte 74, 77, 76 erhöht.

Vorteilhafterweise sind die Seitenelemente 72 auf den Trägerplatten 8 in Förderrichtung F relativ zu den Belagelementen 70 verschiebbar. Hierzu kann zwischen den Trägerplatten 7 und den Seitenelementen 72 z. B. eine in Förderrichtung F verlaufende Längsführung, z. B. eine Schwalbenschwanzführung entsprechend der in Fig. 3a gezeigten Querführung 42, 44, vorgesehen sein. Die Seitenelemente 72 werden an den Längsspalten 77 somit in Längsrichtung verschoben. Weiterhin ist grundsätzlich auch eine starre, nicht verschiebbare Anordung der mittleren Belagelemente 70 und zu diesen versetzten Seitenelemente 72 möglich.

Alternativ zu der in Fig. 10 gezeigten Unterteilung der Gleitbeläge 8 können grundsätzlich in entsprechender Weise auch die gesamten Belageinsätze 5, d.h. die Trägerplatten 7 mitsamt Belageinsätzen 8, in mittlere Elemente und zu diesen auf den Heizplatten verschiebbare Seitenelemente unterteilt sein.

## Patentansprüche

1. Anpressvorrichtung (6) für eine Doppelbandpresse (33), wobei die Anpressvorrichtung (6) mindestens folgende druckübertragende Elemente aufweist:
eine obere Heizplatte (4a) und eine untere Heizplatte (4b), die mit einem Anpressdruck (P) beaufschlagbar sind,
an den Heizplatten (4a, 4b) befestigte Trägerplatten (7), und
an den Trägerplatten (7) aufgenommene Gleitbeläge (8) mit Gleitflächen (34) zur gleitfähigen Anlage an umlaufende Metallbänder (3a, 3b) der Doppelbandpresse (33),
wobei in den Heizplatten (4a, 4b), Trägerplatten (7) und Gleitbelägen (8) Schmiermittelbohrungen (17) zum Zuführen von Schmiermittel (29) zu den Gleitflächen (34) ausgebildet sind,
wobei außerhalb der Gleitflächen (34) Strömungswiderstand erhöhende Mittel (24, 26, 27) vorgesehen sind,
**dadurch gekennzeichnet, dass** als Strömungswiderstand erhöhende Mittel Leisten (24, 26, 27) auf einer Oberseite (28) der Heizplatte (4) vorgesehen sind, zwischen denen die Trägerplatten (7) aufnehmbar sind.

2. Anpressvorrichtung nach Anspruch 1, **dadurch gekennzeichnet, dass** außer Leisten noch weitere Strömungswiderstand erhöhenden Mittel (35, 37, 48, 50, 52, 54, 60, 62) vorgesehen sind.

3. Anpressvorrichtung nach Anspruch 1 oder 2, **dadurch gekennzeichnet, dass** die Strömungswiderstand erhöhenden Mittel (27, 35, 24, 26, 37, 48, 50, 52, 54, 60, 62) zwischen den druckübertragenden Elementen (4a, 4b, 7, 8) vorgesehen sind.

4. Anpressvorrichtung nach einem der vorherigen Ansprüche, **dadurch gekennzeichnet, dass** die Leisten (24, 26, 27) sich quer zur Transportrichtung (F) erstrecken.

5. Anpressvorrichtung nach einem der vorherigen Ansprüche, **dadurch gekennzeichnet, dass** zumindest ein Teil der Leisten durch mittlere Leistenabschnitte (26) und einem Dichtmaterial hergestellte äußere Leistenbereiche (27) gebildet ist.

6. Anpressvorrichtung ach einem der vorherigen Ansprüche, **dadurch gekennzeichnet, dass** auf einer Oberfläche (39) zumindest eines Teils der Leisten (24, 26, 27) Nuten (35) ausgebildet sind.

7. Anpressvorrichtung nach einem der vorhergehenden Ansprüche, **dadurch gekennzeichnet, dass** bei zumindest einem Teil der Trägerplatten (7) als Strömungswiderstand erhöhende Mittel in Querrichtung verlaufende Nuten (37) auf der Rückseite (23) ausgebildet sind, die sich vorzugsweise über die gesamte Breite der Trägerplatte (7) erstrecken.

8. Anpressvorrichtung nach einem der vorhergehanden Ansprüche, **dadurch gekennzeichnet, dass** bei zumindest einem Teil der Trägerplatten (7) als Strömungswiderstand erhöhende Mittel umlaufende, geschlossene Nuten (52) auf der Vorderseite (14) und/oder der Rückseite (23) ausgebildet sind, die mehrere, vorzugsweise alle Gleitmittel-Bohrungen (17, 18) der Trägerplatte (7) umfassen.

9. Anpressvorrichtung nach Anspruch 7 oder 8, **dadurch gekennzeichnet, dass** in den Nuten (37, 52) Dichtungen (139, 54) eingesetzt sind.

10. Anpressvorrichtung nach einem der vorhergehenden Ansprüche, **dadurch gekennzeichnet, dass** an Stirnseiten (12, 21) zumindest eines Teils der Gleitbeläge (8) Federn (48) und Nuten (50) zum gegenseitigen Eingriff in anliegende Gleitbeläge ausgebildet sind.

11. Anpressvorrichtung nach einem der vorhergehenden Ansprüche, **dadurch gekennzeichnet, dass** auf zumindest einem Ende der Trägerplatten (7) jeweils sich in Querrichtung erstreckende Hintergreifungen (42) zur formschlüssigen Aufnahme von Vorsprüngen (44) der Gleitbeläge (8) ausgebildet sind, wobei als Strömungswiderstand erhöhende Mittel sich vorzugsweise in Querrichtung erstreckende Nuten in der Oberfläche der Hintergreifungen (42) zur Abströmung von Gleitmittel ausgebildet sind.

12. Anpressvorrichtung nach Anspruch 11, **dadurch gekennzeichnet, dass** an einem anderen Ende der Trägerplatte (7) eine Abschlussleiste (10) mit sich in Querrichtung erstreckenden Hintergreifungen zur formschlüssigen Aufnahme von Vorsprüngen (44) der Gleitbeläge (8) vorgesehen ist, wobei als Strömungswiderstand erhöhende Mittel Nuten in der Oberfläche der Hintergreifungen zur Abströmung von Gleitmittel ausgebildet sind.

13. Anpressvorrichtung nach einem der vorherigen Ansprüche, **dadurch gekennzeichnet, dass** als Stömungswiderstand erhöhende Mittel eine Vielzahl von Nuten (35) in der Rückseite (23) der Trägerplatte (7) und/oder der Vorderseite (14) der Trägerplatte (7) und/oder innerhalb von O-Ring- Nuten (20) um Schmiermittel-Bohrungen (17) und/oder in einer Oberfläche der Leisten (24, 26, 27) vorgesehen sind.

14. Anpressvorrichtung nach Anspruch 13, **dadurch gekennzeichnet, dass** die Nuten (35) gerade, gekrümmt, sich schneidend oder sich nicht schneidend sind.

15. Anpressvorrichtung nach Anspruch 13 oder 14, **dadurch gekennzeichnet, dass** die Nuten (35) zumindest überwiegend in Förderrichtung (F) ausgerichtet sind.

16. Anpressvorrichtung nach einem der Ansprüche 13 bis 15, **dadurch gekennzeichnet, dass** die Nuten (35) mindestens eine Tiefe von 0,5 mm aufweisen und nutenfreie Zonen zwischen den Nuten eine maximale Erstreckung von 5 mm aufweisen.

17. Anpressvorrichtung nach einem der Ansprüche 13 bis 16, **dadurch gekennzeichnet, dass** die Nuten (35) in regelmäßiger, flächiger Anordnung ausgebildet sind und Dichtbereiche um O-Ring-Nuten der Gleitmittel-Bohrungen (17, 18) frei von den Nuten (35) sind.

18. Anpressvorrichtung nach einem der vorhergehenden Ansprüche, **dadurch gekennzeichnet, dass** auf der Gleitfläche (34) der Gleitbeläge (8) sich vorzugsweise diagonal zur Förderrichtung (F) erstreckende Nuten (13) zur Zuführung und Abführung von Gleitmittel vorgesehen sind.

19. Anpressvorrichtung nach Anspruch 18, **dadurch gekennzeichnet, dass** in den Nuten (13) alternierend Zuführbohrungen (17) und Abführbohrungen (18) für Gleitmittel vorgesehen sind.

20. Anpressvorrichtung nach Anspruch 19, **dadurch gekennzeichnet, dass** die Zuführbohrungen (17) und Abführbohrungen (18) in Querrichtung zueinander versetzt angeordnet sind.

21. Anpressvorrichtung nach einem der vorhergehenden Ansprüche, **dadurch gekennzeichnet, dass** bei mindestens einer Trägerplatte (7) der Zwischenraum (19) zwischen der Oberseite (14) der Trägerplatte (7) und einer Unterseite (38) des aufgenommenen Gleitbelages (8) mit einem Außenraum (64) verbunden ist.

22. Anpressvorrichtung nach Anspruch 21, **dadurch gekennzeichnet, dass** der Zwischenraum (19) mit dem Außenraum (64) über mindestens eine durch die Trägerplatte (7) verlaufende Vertikalbohrung (60) und eine die Vertikalbohrung (60) aufnehmende, z. B. ganz oder teilweise in Querrichtung verlaufende, Nut (62) verbunden ist.

23. Anpressvorrichtung nach einem der vorherigen Ansprüche, **dadurch gekennzeichnet, dass** die Gleitbeläge (8) mittlere Belagelemente (70) und seitlich zu diesen angeordnete Seitenelemente (72) aufweisen, wobei die Seitenelemente (72) in Förderrichtung (F) zu den Belagelementen (70) versetzt sind.

24. Anpressvorrichtung nach Anspruch 23, **dadurch gekennzeichnet, dass** die Seitenelemente (72) in Förderrichtung (F) relativ zu den Belagelementen (70) verschiebbar sind, vorzugsweise durch eine Führung zwischen den Trägerplatten (7) und den Seitenelementen (72).

25. Doppelbandpresse mit einer Anpressvorrichtung nach einem der vorherigen Ansprüche, einem oberen umlaufenden Metallband (3a) und einem unteren umlaufenden Metallband (3b), Trommeln (1a, 1b, 2a, 2b) zum Antreiben und Umlenken der umlaufenden Metallbänder (3a, 3b) und einer Gleitmittel-Zufuhreinrichtung zum Zuführen von Gleitmittel zu Gleitmittel-Bohrungen (17, 18) in den Heizplatten (4a, 4b), Trägerplatten (7) und Gleitbelägen (8).

## Claims

1. Pressing device (6) for a double-band press (33), wherein the pressing device (6) comprises at least the following pressure-transmitting elements:
a top heating plate (4a) and a bottom heating plate (4b) which can be subjected to a contact pressure (P),
support plates (7) fastened to the heating plates (4a, 4b), and
slide coverings (8), which are held on the support plates (7), with slide faces (34) for contacting circulating metal bands (3a, 3b) of the double-band press (33) with a sliding capacity,
wherein lubricant bores (17) for supplying lubricant (29) to the slide faces (34) are formed in the heating plates (4a, 4b), support plates (7) and slide coverings (8),
wherein means (24, 26, 27) which increase flow resistance are provided outside of the slide faces (34),
**characterised in that** bars (24, 26, 27) are provided on a top side (28) of the heating plate (4) as means which increase flow resistance, between which bars the support plates (7) can be held.

2. Pressing device according to Claim 1, **characterised in that** further means (35, 37, 48, 50, 52, 54, 60, 62) which increase flow resistance are provided in addition to bars.

3. Pressing device according to Claim 1 or 2, **characterised in that** the means (27, 35, 24, 26, 37, 48, 50, 52, 54, 60, 62) which increase flow resistance are provided between the pressure-transmitting elements (4a, 4b, 7, 8).

4. Pressing device according to any one of the preceding Claims, **characterised in that** the bars (24, 26, 27) extend transversely to the transport direction (F).

5. Pressing device according to any one of the preceding Claims, **characterised in that** at least some of the bars are formed by central bar portions (26) and outer bar regions (27), which outer regions (27) are produced by a sealing material.

6. Pressing device according to any one of the preceding Claims, **characterised in that** grooves (35) are formed at a surface (39) of at least some of the bars (24, 26, 27).

7. Pressing device according to any one of the preceding Claims, **characterised in that** grooves (37) running in the transverse direction are formed at the back (23) of at least some of the support plates (7) as means which increase flow resistance, which grooves preferably extend over the entire width of the support plate (7).

8. Pressing device according to any one of the preceding Claims, **characterised in that** circumferential, closed grooves (52) are formed at the front (14) and/or the back (23) of at least some of the support plates (7) as means which increase flow resistance, which grooves encompass a plurality of, preferably all the lubricant bores (17, 18) of the support plate (7).

9. Pressing device according to Claim 7 or 8, **characterised in that** seals (139, 54) are inserted in the grooves (37, 52).

10. Pressing device according to any one of the preceding Claims, **characterised in that** tongues (48) and grooves (50) are formed at front sides (12, 21) of at least some of the slide coverings (8) for mutual engagement in adjacent slide coverings.

11. Pressing device according to any one of the preceding Claims, **characterised in that** undercuts (42) which in each case extend in the transverse direction are formed at least at one end of the support plates (7) for positively holding projections (44) of the slide coverings (8), wherein grooves which preferably extend in the transverse direction are formed in the surface of the undercuts (42) for the escape of lubricant as means which increase flow resistance.

12. Pressing device according to Claim 11, **characterised in that** a terminal bar (10) with undercuts which extend in the transverse direction for positively holding projections (44) of the slide coverings (8) is provided at another end of the support plate (7), wherein grooves are formed in the surface of the undercuts for the escape of lubricant as means which increase flow resistance.

13. Pressing device according to any one of the preceding Claims, **characterised in that** a plurality of grooves (35) are provided in the back (23) of the support plate (7) and/or the front (14) of the support plate (7) and/or inside 0-ring grooves (20) around lubricant bores (17) and/or in a surface of the bars (24, 26, 27) as means which increase flow resistance.

14. Pressing device according to Claim 13, **characterised in that** the grooves (35) are straight, curved, intersecting or non-intersecting.

15. Pressing device according to Claim 13 or 14, **characterised in that** the grooves (35) are oriented at least for the most part in the conveying direction (F).

16. Pressing device according to any one of Claims 13 to 15, **characterised in that** the grooves (35) are at least of a depth of 0.5 mm and groove-free zones between the grooves have a maximum extent of 5 mm.

17. Pressing device according to any one of Claims 13 to 16, **characterised in that** the grooves (35) are formed in a regular, plane arrangement, and sealing regions around O-ring grooves of the lubricant bores (17, 18) are free from the grooves (35).

18. Pressing device according to any one of the preceding Claims, **characterised in that** grooves (13) which preferably extend diagonally to the conveying direction (F) are provided at the slide face (34) of the slide coverings (8) for supplying and removing lubricant.

19. Pressing device according to Claim 18, **characterised in that** supply bores (17) and removal bores (18) for lubricant are provided in alternating fashion in the grooves (13).

20. Pressing device according to Claim 19, **characterised in that** the supply bores (17) and removal bores (18) are staggered in the transverse direction.

21. Pressing device according to any one of the preceding Claims, **characterised in that**, at least in the case of one support plate (7), the interspace (19) between the top side (14) of the support plate (7) and an underside (38) of the held slide covering (8) communicates with an external space (64).

22. Pressing device according to Claim 21, **characterised in that** the interspace (19) communicates with the external space (64) via at least one vertical bore (60), which runs through the support plate (7), and one groove (62) accommodating the vertical bore (60) and, for example, running completely or partly in the transverse direction.

23. Pressing device according to any one of the preceding Claims, **characterised in that** the slide coverings (8) comprise central covering elements (70) and side elements (72) disposed to the side of these, wherein the side elements (72) are staggered in the conveying direction (F) relative to the covering elements (70).

24. Pressing device according to Claim 23, **characterised in that** the side elements (72) can be displaced in the conveying direction (F) relative to the covering elements (70), preferably through a guide between the support plates (7) and the side elements (72).

25. Double-band press with a pressing device according to any one of the preceding Claims, a top circulating metal band (3a) and a bottom circulating metal band (3b), pulleys (1a, 1b, 2a, 2b) for driving and deflecting the circulating metal bands (3a, 3b) and a lubricant supply device for supplying lubricant to lubricant bores (17, 18) in the heating plates (4a, 4b), support plates (7) and slide coverings (8).

## Revendications

1. Dispositif de serrage (6) pour une presse à double bande (33), le dispositif de serrage (6) présentant au moins les éléments de transmission de pression suivants :
- une plaque chauffante supérieure (4a) et une plaque chauffante inférieure (4b), qui peuvent être alimentées en pression de serrage (P),
- des plaques de support (7), qui sont fixées sur les plaques chauffantes (4a, 4b) et qui reçoivent des revêtements glissants (8) présentant des surfaces glissantes (34) destinées à une application glissante sur des bandes de métal rotatives (3a, 3b) de la presse à double bande (33),
- des trous de graissage (17), qui servent à amener du lubrifiant (29) aux surfaces glissantes (34), étant conçus dans les plaques chauffantes (4a, 4b), dans les plaques de support (7) et dans les revêtements glissants (8),
- des moyens (24, 26, 27) servant à augmenter la résistance à l'écoulement étant prévus à l'extérieur des surfaces glissantes (34), **caractérisé en ce que** comme moyens servant à augmenter la résistance à l'écoulement, des baguettes (24, 26, 27) sont prévues sur une face supérieure (28) de la plaque chauffante (4), baguettes entre lesquelles peuvent être reçues les plaques de support (7).

2. Dispositif de serrage suivant la revendication 1, **caractérisé en ce que** outre les baguettes, d'autres moyens augmentant la résistance à l'écoulement (35, 37, 48, 50, 52, 54, 60, 62) sont prévus.

3. Dispositif de serrage suivant la revendication 1 ou 2, **caractérisé en ce que** les moyens augmentant la résistance à l'écoulement (27, 35, 24, 26, 37, 48, 50, 52, 54, 60, 62) sont prévus entre les éléments de transmission de pression (4a, 4b, 7, 8).

4. Dispositif de serrage suivant une des revendications précédentes, **caractérisé en ce que** les baguettes (24, 26, 27) s'étendent transversalement à la direction de transport (F).

5. Dispositif de serrage suivant une des revendications précédentes, **caractérisé en ce qu'**une partie au moins des baguettes est formée par des sections de baguette centrales (26) et des zones d'extrémité de baguette (27) fabriquées en une matière d'étanchéité.

6. Dispositif de serrage suivant une des revendications précédentes, **caractérisé en ce que** des rainures (35) sont formées sur une surface (39) d'une partie au moins des baguettes (24, 26, 27).

7. Dispositif de serrage suivant une des revendications précédentes, **caractérisé en ce que** comme moyens augmentant la résistance à l'écoulement, des rainures (37) s'étendant en direction transversale et, de préférence, sur toute la largeur de la plaque de support (7), sont formées sur la face arrière (23) d'une partie au moins des plaques de support (7).

8. Dispositif de serrage suivant une des revendications précédentes, **caractérisé en ce que** comme moyens augmentant la résistance à l'écoulement, des rainures périphériques fermées (52), qui comprennent plusieurs trous de graissage, de préférence tous les trous de graissage (17, 18) de la plaque de support, sont formées sur la face avant (14) et/ou sur la face arrière (23) d'une partie au moins des plaques de support (7).

9. Dispositif de serrage suivant la revendication 7 ou 8, **caractérisé en ce que** des garnitures d'étanchéité (139, 54) sont insérées dans les rainures (37, 52).

10. Dispositif de serrage suivant une des revendications précédentes, **caractérisé en ce que** sur les devants (12, 21) d'une partie au moins des revêtements glissants (8), sont formées des languettes (48) et des rainures (50), destinées à s'engrener respectivement dans des revêtements glissants adjacents.

11. Dispositif de serrage suivant une des revendications précédentes, **caractérisé en ce que** sur une extrémité au moins des plaques de support (7) sont formés des éléments arrière (42), qui s'étendent en direction transversale et qui sont destinés à recevoir des saillies (44) des revêtements glissants (8) par correspondance des formes, comme moyens augmentant la résistance à l'écoulement, des rainures, s'étendant de préférence en direction transversale étant formées dans la surface des éléments arrière (42) et servant à l'évacuation de lubrifiant.

12. Dispositif de serrage suivant la revendication 11, **caractérisé en ce qu'**est prévue une baguette constituant une bordure (10) et comprenant des éléments arrière, qui s'étendent en direction transversale et qui servent à recevoir des saillies (44) des revêtements glissants (8) par correspondance des formes, comme moyens augmentant la résistance à l'écoulement, des rainures, qui servent à l'évacuation de lubrifiant, étant formées dans la surface des éléments arrière.

13. Dispositif de serrage suivant une des revendications précédentes, **caractérisé en ce que** comme moyens augmentant la résistance à l'écoulement plusieurs rainures (35) sont prévues dans la face arrière (23) de la plaque de support (7) et/ou dans la face avant (14) de la plaque de support (7) et/ou à l'intérieur de rainures toriques (20) autour de trous de graissage (17) et/ou dans une surface des baguettes (24, 26, 27).

14. Dispositif de serrage suivant la revendication 13, **caractérisé en ce que** les rainures (35) sont droites ou courbées ou se coupent ou ne se coupent pas.

15. Dispositif de serrage suivant la revendication 13 ou 14, **caractérisé en ce que** les rainures (35) sont orientées au moins principalement dans la direction de transport (F).

16. Dispositif de serrage suivant une des revendications 13 à 15, **caractérisé en ce que** les rainures (35) présentent au moins une profondeur de 0,5 mm et qu'entre les rainures, des zones libres de rainures présentent une extension maximale de 5 mm.

17. Dispositif de serrage suivant une des revendications 13 à 16, **caractérisé en ce que** les rainures (35) sont formées de manière à présenter une disposition régulière en nappe et que des zones d'étanchéité autour de rainures toriques des trous de graissage (17, 18) sont libres de rainures (35).

18. Dispositif de serrage suivant une des revendications précédentes, **caractérisé en ce que** des rainures (13), qui sont destinées à amener et à évacuer du lubrifiant et qui s'étendent de préférence diagonalement à la direction de transport (F), sont prévues sur la surface glissante (34) des revêtements glissants (8).

19. Dispositif de serrage suivant la revendication 18, **caractérisé en ce que** des trous de graissage d'amenée de lubrifiant (17) et des trous de graissage d'évacuation (18) de lubrifiant sont alternativement prévus dans les rainures (13).

20. Dispositif de serrage suivant la revendication 19, **caractérisé en ce que** les trous de graissage d'amenée (17) et les trous de graissage d'évacuation (18) sont disposés décalés les uns par rapport aux autres dans le sens transversal.

21. Dispositif de serrage suivant une des revendications précédentes, **caractérisé en ce que** sur une plaque de support au moins (7), l'espace intermédiaire (19), qui se trouve entre la face supérieure (14) de la plaque de support (7) et une face inférieure (3 8) du revêtement glissant (8) reçu, est relié à un espace extérieur (64).

22. Dispositif de serrage suivant la revendication 21, **caractérisé en ce que** l'espace intermédiaire (19) est relié à l'espace extérieur (64) via un perçage vertical (60) au moins, qui s'étend à travers la plaque de support (7), et une rainure (62) recevant le perçage vertical (60) qui s'étend intégralement ou partiellement en direction transversale.

23. Dispositif de serrage suivant une des revendications précédentes, **caractérisé en ce que** les revêtements glissants (8) présentent des éléments de revêtement (70) centraux, à côté desquels sont disposés des éléments latéraux (72), qui sont décalés par rapport aux éléments de revêtement (70) dans le sens de transport (F).

24. Dispositif de serrage suivant la revendication 23, **caractérisé en ce que** les éléments latéraux (72) peuvent être décalés par rapport aux éléments de revêtement (70) dans le sens de transport (F), de préférence au moyen d'un guidage entre les plaques de support (7) et les éléments latéraux (72).

25. Presse à double bande avec un dispositif de serrage suivant une des revendications précédentes, avec une bande métallique supérieure périphérique (3a) et une bande métallique inférieure périphérique (3b), avec des tambours (1a, 1b, 2a, 2b) servant à entraîner et à renverser les bandes métalliques périphériques (3a, 3b) et un dispositif d'amenée de lubrifiant servant à amener du lubrifiant aux trous de graissage (17, 18) dans les plaques chauffantes (4a, 4b), dans les plaques de support (7) et dans les revêtements glissants (8).
